# FASCICULE DE BREVET EUROPEEN

(11) **EP 3 350 788 B1**
(45) Date de publication et mention de la délivrance du brevet: **26.01.2022**
(21) Numéro de dépôt: 16767256.7
(22) Date de dépôt: 16.09.2016
(51) Int. Cl.: G08B 21/10, G01V 1/00

(54) **PROCÉDÉ ET DISPOSITIF D'AMÉLIORATION DE LA SÉCURITÉ DE PLATEFORME MARITIME**
VERFAHREN UND VORRICHTUNG ZUR VERBESSERUNG DER SICHERHEIT EINER MEERESPLATTFORM
METHOD AND DEVICE FOR IMPROVING MARITIME PLATFORM SAFETY

(30) Priorité: 17.09.2015 FR 1501928
(43) Date de publication de la demande: 25.07.2018
(73) Titulaire: NAVAL GROUP, 75015 Paris (FR)
(72) Inventeur: DROUET, Céline, 44340 BOUGUENAIS (FR); DAL SANTO, Xavier, 44340 BOUGUENAIS (FR); CELLIER, Nicolas, 44340 BOUGUENAIS (FR)
(74) Mandataire: Lavoix
(86) Numéro de dépôt international: PCT/EP2016/072045
(87) Numéro de publication internationale: WO 2017/046373

(56) Documents cités:
- EP-A1- 2 124 205
- WO-A1-2007/007728
- DE-U1-202005 001 062
- J. Fleischer ET AL: "An integration platform for heterogeneous sensor systems in GITEWS - Tsunami Service Bus", Natural Hazards and Earth System Sciences, 17 juin 2010 (2010-06-17), pages 1239-1252, XP055272046, Extrait de l'Internet: URL:http://gfzpublic.gfz-potsdam.de/pubman /item/escidoc:242754:1/component/escidoc:2 42753/16286.pdf [extrait le 2016-05-11]
- J. WÄCHTER ET AL: "Development of tsunami early warning systems and future challenges", NATURAL HAZARDS AND EARTH SYSTEM SCIENCE, vol. 12, no. 6, 1 janvier 2012 (2012-01-01), pages 1923-1935, XP055272044, DOI: 10.5194/nhess-12-1923-2012

## Description

La présente invention concerne un procédé d'amélioration de la sécurité de plateforme maritime, installée en mer ou naviguant en mer, comprenant une observation de vagues percutant ladite plateforme et une caractérisation d'un niveau de dangerosité desdites vagues vis-à-vis d'une opération de la plateforme maritime. Elle concerne également un dispositif et un programme d'ordinateur associés.

L'invention se situe dans le domaine des opérations maritimes, et concerne diverses plateformes maritimes, fixes ou mobiles, par exemple éoliennes, navires.

De telles plateformes maritimes sont constamment percutées par des vagues. De manière connue, des vagues successives de grande amplitude peuvent provoquer des dommages matériels et humains et mettre en péril la sûreté des opérations maritimes.

En particulier, lorsque la plateforme maritime est un navire, le mouvement de ce navire sous l'effet des vagues est d'autant plus important que la période de chaque vague est proche de la période des mouvements propres du navire.

Il existe des moyens d'observation permettant d'acquérir le niveau d'élévation des vagues au-dessus du niveau de la mer, qui est le niveau d'altitude zéro.

Cependant, afin d'améliorer la sécurité d'une plateforme maritime il est non seulement utile d'observer des vagues, mais également d'analyser si elles sont susceptibles de mettre une opération maritime mise en oeuvre par la plateforme en péril en s'intéressant à une ou plusieurs grandeurs caractéristiques des vagues (amplitude, période, énergie, ...)..

Par exemple, de telles opérations maritimes incluent des opérations de type appontage, récupération de drone, adaptation du contrôle d'éolienne pour sécuriser sa structure ou commandement de navigation d'un navire. Le document DE202005001062 décrit un système d'observation de vagues à proximité d'un navire et une transmission de signal d'alarme en fonction d'informations sur la propagation des vagues.

Le document WO2007/007728 décrit l'extraction de composants fréquentiels d'une vague et la levée d'une alerte de risque de tsunami en cas de dépassement de seuil.

On connaît à l'heure actuelle des méthodes de modélisation de champ de vagues qui sont déterministes, qui nécessitent une connaissance approfondie des paramètres physiques d'amplitude et de phase des vagues, et qui nécessitent une grande puissance de programmation à cause de la complexité des calculs à effectuer.

L'invention a pour objet de remédier à au moins certains des inconvénients des méthodes connues, en proposant un procédé d'amélioration de la sécurité de plateforme maritime plus rapide et nécessitant des ressources calculatoires allégées.

A cet effet, l'invention propose un procédé d'amélioration de la sécurité de plateforme maritime, installée en mer ou naviguant en mer, comprenant une observation de vagues percutant ladite plateforme maritime, une opération de la plateforme maritime étant contrôlée par l'intermédiaire d'un système de commande.

Le procédé comporte des étapes de :
- acquisition de valeurs d'élévation de la surface de la mer en une pluralité de points, permettant de caractériser au moins un groupe de vagues, une vague étant assimilée à une onde définie par une période et une amplitude,
- calcul d'au moins une grandeur caractéristique de chaque groupe de vagues,
- comparaison de la grandeur caractéristique calculée à un seuil de dangerosité,
- si la comparaison indique un dépassement du seuil de dangerosité, levée d'alerte destinée audit système de commande.

Avantageusement, l'invention propose une analyse de groupes de vagues, et une évaluation de la dangerosité en fonction d'une grandeur caractéristique d'un groupe de vagues, ladite grandeur caractéristique étant choisie de préférence en fonction de l'opération de la plateforme maritime.

Le procédé selon l'invention peut également présenter une ou plusieurs des caractéristiques ci-dessous, prises indépendamment ou selon toutes combinaisons techniquement acceptables.

Le procédé comporte en outre une estimation d'une durée de propagation du groupe de vagues jusqu'à une position de ladite opération de la plateforme maritime, et ladite levée d'alerte indique ladite durée de propagation.

La durée de propagation du groupe de vagues jusqu'à la position de ladite opération de la plateforme maritime est calculée en fonction d'une vitesse calculée, la vitesse calculée étant une vitesse de groupe ou une vitesse calculée en fonction de ladite grandeur caractéristique choisie et corrigée des éventuelles erreurs de propagation.

La grandeur caractéristique est sélectionnée en fonction de ladite opération de la plateforme maritime.

Le calcul d'au moins une grandeur caractéristique comprend une acquisition d'une matrice d'observations à un instant temporel donné, chaque élément de la matrice d'observations étant égal à une valeur d'élévation au-dessus d'un niveau de référence de la surface de la mer, en un point d'observation donné d'un quadrillage d'un domaine d'observations.

Le domaine d'observation est rectangulaire, un des côtés du domaine d'observation étant colinéaire à une direction principale de propagation des vagues.

Le procédé comporte l'application d'un masque de convolution à ladite matrice d'observations.

Il comporte une estimation de spectre directionnel des vagues caractérisant la mer dans un voisinage de la plateforme maritime, et les dimensions du masque de convolution sont sélectionnées en fonction de paramètres du spectre directionnel.

Il comporte le calcul d'une matrice de hauteur significative de groupe dont chaque élément est associé à un point d'observation d'indice spatial donné, et a une valeur représentative de l'énergie des vagues dont les points d'observation sont compris dans un domaine spatial défini par le masque de convolution et centré sur ledit point d'observation.

Selon un deuxième aspect, l'invention concerne un dispositif d'amélioration de la sécurité de plateforme maritime, installée en mer ou naviguant en mer, comprenant une observation de vagues percutant ladite plateforme maritime, une opération de la plateforme maritime étant contrôlée par l'intermédiaire d'un système de commande.

Le dispositif comporte des modules adaptés à :
- acquérir des valeurs d'élévation de la surface de la mer en une pluralité de points, permettant de caractériser au moins un groupe de vagues, une vague étant assimilée à une onde définie par une période et une amplitude,
- calculer au moins une grandeur caractéristique de chaque groupe de vagues,
- comparer la grandeur caractéristique calculée à un seuil de dangerosité,
- si la comparaison indique un dépassement du seuil de dangerosité, lever une alerte destinée audit système de commande.

Selon un troisième aspect, l'invention concerne un produit programme d'ordinateur comportant des instructions de code qui, lorsqu'elles sont mises en oeuvre par un ou plusieurs processeurs de calcul de dispositifs programmables mettent en œuvre un procédé tel que brièvement décrit ci-dessus.

D'autres caractéristiques et avantages de l'invention ressortiront de la description qui en est donnée ci-dessous, à titre indicatif et nullement limitatif, en référence aux figures annexées, parmi lesquelles :
- la figure 1 représente schématiquement un navire comprenant un dispositif mettant en œuvre un mode de réalisation de l'invention;
- la figure 2 est un synoptique des principaux blocs d'un dispositif programmable apte à mettre en œuvre l'invention ;
- la figure 3 est un graphe illustrant un signal représentatif d'une vague ;
- la figure 4 illustre schématiquement un domaine d'observation de vagues ;
- la figure 5 illustre schématiquement des paramètres caractéristiques de vague ;
- la figure 6 est un organigramme des principaux blocs fonctionnels d'un dispositif d'amélioration de la sécurité d'une plateforme maritime selon un mode de réalisation ;
- la figure 7 est un organigramme des principales étapes mises en œuvre par un procédé d'amélioration de la sécurité d'une plateforme maritime selon un mode de réalisation.

La figure 1 illustre schématiquement un navire 2, qui est une plateforme maritime, en déplacement en mer.

Il s'agit d'un exemple non limitatif de plateforme maritime pour laquelle l'invention s'applique. En particulier, l'invention s'applique à des plateformes maritimes installées en mer, par exemple une ferme d'éoliennes.

Le navire 2 est équipé d'instruments de géolocalisation 4 et d'une centrale inertielle 6 permettant d'en calculer la position et la vitesse de déplacement à chaque instant.

Le navire est également équipé d'un ensemble de capteurs 8, par exemple de type LIDAR ou RADAR, permettant d'analyser la surface de la mer 12, dans un domaine d'observation D. La portée de ces capteurs est au moins égale au préavis nécessaire à la mise en œuvre de l'opération maritime souhaitée.

Dans un mode de réalisation, le domaine d'observation D a par exemple un périmètre rectangulaire, situé à une distance donnée du navire.

En variante, le domaine d'observation a un périmètre en forme d'anneau circulaire ou ovale, l'ensemble de capteurs 8 étant apte à tourner à 360°, permettant d'acquérir plusieurs ensembles de données autour du navire 2.

La surface de la mer 12 est analysée à proximité du navire 2 embarquant les capteurs 8, et un niveau de dangerosité de groupes de vagues est estimé.

Les capteurs sont aptes à analyser la surface de la mer jusqu'à une distance d'observation donnée du navire 2, permettant de calculer un préavis correspondant.

A titre d'exemple non limitatif, une distance d'observation d'un demi-mille nautique permet d'obtenir un préavis de 30 à 60 secondes en fonction de l'état de mer rencontré et de la vitesse d'avance de la plateforme maritime.

Les groupes de vagues dont le niveau de dangerosité est supérieur à un seuil de dangerosité prédéterminé sont propagés vers une ou plusieurs plateformes maritimes incluant le navire 2 pour permettre à l'opérateur d'anticiper, avec un préavis donné, et d'ajuster la réalisation d'opérations maritimes diverses sur ces plateformes maritimes.

Le navire comporte également un dispositif programmable 10, par exemple un ordinateur, qui reçoit des données obtenues par les capteurs 8, ainsi que les données des instruments de géolocalisation 4 et de la centrale inertielle 6.

Ce dispositif programmable 10 fait partie de ou est associé à un système de commande 14 et fournit des informations permettant l'amélioration de sécurité de plateforme maritime selon l'invention.

Le système de commande, contrôlé à distance ou par un opérateur, permet de commander diverses opérations maritimes sur la plateforme maritime, par exemple un appontage sur le navire. Dans le cas où la plateforme maritime est une ferme d'éoliennes, le système de commande permet par exemple d'orienter les éoliennes.

La figure 2 illustre schématiquement les principaux blocs fonctionnels d'un dispositif programmable de type ordinateur, station de travail, apte à mettre en œuvre le procédé de l'invention.

Dans un mode de réalisation, le dispositif programmable est un ordinateur d'un système de commande 14 du navire 2.

Un dispositif programmable 20 apte à mettre en œuvre le procédé de l'invention comprend une unité centrale de traitement 28, comportant un ou plusieurs processeurs, apte à exécuter des instructions de programme informatique lorsque le dispositif 20 est mis sous tension. Dans un mode de réalisation, une unité centrale de traitement multiprocesseurs est utilisée, permettant d'effectuer des calculs parallèles. Le dispositif 20 comporte également des moyens de stockage d'informations 30, par exemple des registres, aptes à stocker des instructions de code exécutable permettant la mise en œuvre de programmes comportant des instructions de code aptes à mettre en œuvre les procédés selon l'invention.

Le dispositif 20 comporte des moyens de commande 24 permettant de mettre à jour des paramètres et de recevoir des commandes d'un opérateur. Lorsque le dispositif programmable 20 est un dispositif embarqué, les moyens de commande 24 comprennent un dispositif de télécommunication permettant de recevoir des commandes et des valeurs de paramètres à distance.

Alternativement et de manière optionnelle, les moyens de commande 24 sont des moyens de saisie de commandes d'un opérateur, par exemple un clavier.

Le dispositif programmable 20 comprend un écran 22 et un moyen supplémentaire de pointage 26, tel une souris.

Les divers blocs fonctionnels du dispositif 20 décrits ci-dessus sont connectés via un bus de communication 32.

Les capteurs 8 sont aptes à mesurer une élévation de la surface de la mer, par rapport à un niveau de référence, en une pluralité de points répartis dans le domaine d'observation, à des instants temporels successifs. Le niveau de référence est typiquement le niveau de la mer, d'altitude zéro.

L'observation de l'élévation de la surface de la mer en une pluralité de points d'observation P₁ à Pₙ à un instant t₀ donné, permet de reconstituer le profil temporel d'une onde représentative d'une vague, comme illustré à la figure 3.

Dans cette figure, on a représenté un graphe, comportant en abscisse l'axe temporel (t) et en ordonnée l'axe d'élévation (*η*) par rapport au niveau de la mer.

Par exemple, les instants temporels sont exprimés en secondes (s) par rapport à un instant d'origine, correspondant à l'observation d'un premier point P₁ de la surface de la mer et les valeurs d'élévation (ou amplitude) sont exprimées en mètres.

Connaissant la vitesse de propagation des vagues, on peut placer l'observation en chaque point Pᵢ à l'instant t₀ à un instant temporel t, en fonction de la distance entre le point Pᵢ et le point d'origine de l'observation P₁.

Des points P₁ à Pₙ, dans une direction d'observation d, sont illustrés dans le coin supérieur droit de la figure 3.

Dans un mode de réalisation, la direction d est la direction de propagation des vagues et les points d'observation sont répartis dans un domaine d'observation D schématiquement illustré à la figure 4, avec un référentiel spatial tridimensionnel (X,Y,Z) associé.

Dans cet exemple, le domaine d'observation et le repère associé sont orientés de préférence de manière à ce qu'une des directions X ou Y soit colinéaire à la direction principale de propagation des vagues d. Dans cet exemple, le domaine D a une surface rectangulaire dans le plan (X,Y) de dimensions respectives L₁ et L₂.

On observe un ensemble de points Pᵢ,ⱼ, du domaine D, avec (*i*, *j*)∈ *D*,*i*∈ [1,*M*₁], *j*∈ [1,*M*₂], M₁ étant le nombre de points observés selon la direction X, M₂ le nombre de points observés selon la direction Y.

Dans le mode de réalisation illustré à titre d'exemple, un des côtés du domaine D rectangulaire est colinéaire à la direction de propagation des vagues d.

Dans un mode de réalisation, les points sont répartis sur un quadrillage régulier sur la surface du domaine D.

En variante, le pavage de points n'est pas régulier.

Les coordonnées des points peuvent être représentées dans un repère cartésien ou en coordonnées polaires.

En variante, le domaine d'observation a une autre forme géométrique (ovale, circulaire,...)

L'élévation *η*(*xᵢ*, *yⱼ*, *t*) observée est la coordonnée selon l'axe Z du point P_{i,j} du domaine D, de coordonnées spatiales (*xᵢ*, *yⱼ*) , à l'instant t.

Comme illustré à la figure 5, une vague est définie par un signal temporel, à partir des élévations observées, entre deux passages à zéro montants aux instants temporels *tᵤₚ* et *t*_{*up*+1} . Les paramètres caractéristiques retenus sont sa période *T_{w}* et son amplitude *H_{w}*, qui est la hauteur entre le point le plus bas (creux) et le point le plus élevé (la crête de la vague).

Les vagues sont observées et sont analysées pour détecter des groupes de vagues grâce à des méthodes connues de l'homme du métier .Un groupe de vagues est définie par exemple par une succession d'au moins deux vagues ayant des caractéristiques similaires (grande amplitude, période, ...)

La figure 6 est un synoptique des principaux modules mis en œuvre par un dispositif programmable apte à mettre en œuvre l'invention.

Le dispositif 40 comporte un module 42 d'acquisition de données d'observation, notamment des données relatives à l'élévation des vagues en chaque point P_{i,j} observé.

Il comporte également un module 44 de calcul d'une ou plusieurs grandeurs caractéristiques de groupes de vagues.

Par exemple, un choix parmi plusieurs grandeurs caractéristiques C est envisagé, en fonction de l'opération maritime à surveiller, ou de la caractéristique de mouvement du navire considéré.

Selon un mode de réalisation, pour certains types d'opération, une grandeur caractéristique est une énergie, comme détaillé dans le mode de réalisation décrit ci-après en référence à la figure 7.

En variante, la grandeur caractéristique peut être la période des vagues pour éviter l'apparition des phénomènes de roulis paramétriques.

Un module 46 met en œuvre des calculs de paramètres, par exemple le calcul de la vitesse de groupe des vagues observées, ainsi que le spectre directionnel associé dans un voisinage de la plateforme maritime.

Le spectre directionnel des vagues observées est caractérisé par des paramètres comprenant notamment la période de pic Tₚ, la hauteur significative de groupe Hs, la direction principale de propagation d, l'étalement directionnel Δβ.

Les valeurs des paramètres calculées sont mémorisées dans une unité de mémoire 52.

Il est à noter que plusieurs méthodes d'estimation du spectre directionnel des vagues observées sont connues de l'homme du métier (MLM pour « Maximum likelihood method », maximum entropie, avec des méthodes de « spectral partitionning » pour discrétiser plusieurs systèmes d'états de mer,...).

Le dispositif comprend un module de comparaison 48, apte à comparer une ou chacune des grandeurs caractéristiques C calculées à un seuil de dangerosité S_{C} associé à cette grandeur caractéristique, préalablement calculé et mémorisé dans l'unité de mémoire 52.

Par exemple, des données H d'historique d'observation sont enregistrées, et un module de calcul 50 est apte à utiliser ces données pour déterminer divers seuils de dangerosité S_{c}.

Ainsi, dans un mode de réalisation, on observe, à des instants temporels tᵢ, un ensemble de valeurs de paramètres associés à l'opération envisagée, par exemple les amplitudes de mouvement du navire selon divers degrés de liberté, et on mémorise ces valeurs de paramètres. Par ailleurs, on calcule la valeur de la grandeur caractéristique d'un groupe de vagues choisie, par exemple l'énergie, en rapport avec l'opération maritime envisagée atteignant la plateforme à l'instant tᵢ. Par conséquent, il est possible, de manière automatique ou semi-automatique, avec l'aide d'un opérateur, de déterminer des seuils de dangerosité S_{C} d'une grandeur caractéristique en fonction des valeurs de paramètres associés à l'opération envisagée.

Lorsque le module de comparaison 48 indique un dépassement du seuil de dangerosité S_{C} correspondant, un module de propagation simule la propagation du groupe de vagues observé jusqu'à la position de l'opération effectuée par la plateforme maritime concernée.

Par exemple, la position de l'opération est la position spatiale de la plateforme maritime à un instant donné.

En variante, le module de propagation simule la propagation du groupe de vagues observé jusqu'à la position de l'opération effectuée par la plateforme maritime concernée quel que soit le niveau de dangerosité des vagues.

Cette simulation de propagation permet d'estimer la durée de propagation, et par conséquent de prévoir l'arrivée d'un groupe de vagues détecté comme étant dangereux pour une opération donnée, avec un préavis temporel donné, par exemple de l'ordre de 30 secondes.

Un module 56 permet de lever une alerte pour prévenir le système de commande de la plateforme maritime de l'arrivée du groupe de vagues détecté comme dangereux.

Par exemple, dans le cas où le système de commande comporte des interfaces homme-machine et est piloté par un opérateur, des alertes visuelles ou sonores sont envoyées.

Dans un mode de réalisation, les modules 42, 44, 46, 48, 50, 54 et 56 sont des modules logiciels.

La figure 7 est un organigramme des principales étapes d'un procédé d'amélioration de la sécurité d'une plateforme maritime selon l'invention, dans lequel la grandeur caractéristique calculée est représentative de l'énergie des paquets d'ondes représentatif des groupes de vagues observés.

Lors d'une première étape préalable 70, des paramètres sont calculés et mémorisés, en particulier les paramètres du spectre directionnel des vagues observées autour de la plateforme maritime, caractérisant l'état de la mer.

Cette étape est suivie d'une étape 72 d'acquisition des observations des valeurs d'élévation *η*(*xᵢ*, *yⱼ*,*t*) en chaque point P_{i,j} du domaine D, de coordonnées spatiales (*xᵢ*, *yⱼ* ) , à un instant t courant.

Une matrice d'observations *O_{bt}* de taille M1×M2 est obtenue. Si on note *η*(*xᵢ*, *yⱼ*,*t*) = *η*_{*i*,*j*} (*t*) l'élément d'indice (i,j) de la matrice, on a la formule suivante : ${O}_{bt} = \left[\begin{matrix}{η}_{11} \left(t\right) & {η}_{12} \left(t\right) & … & {η}_{1 {M}_{1}} \left(t\right) \\ & & & \\ & & & \\ {η}_{{M}_{2} 1} \left(t\right) & & & {η}_{{M}_{2} {M}_{1}}\end{matrix}\right]$

A l'étape de filtrage 74, un masque de convolution P est appliqué en chaque point de la matrice d'observation *O_{bt}*.

Dans ce mode de réalisation, P est un masque rectangulaire dont tous les coefficients sont égaux à 1.

De manière plus générale, ce masque de convolution peut recouvrir différentes formes, par exemple un noyau gaussien, circulaire, .....

Les dimensions de ce masque de convolution sont fonction de l'état de mer rencontré.Par exemple en choisissant comme grande caractéristique l'énergie, celui-ci est paramétré en fonction de la période de pic des vagues et de l'étalement directionnel.

Le filtrage par application du masque de convolution P consiste à calculer, pour chaque point (i,j) de la matrice des observations *O_{bt}*, une valeur filtrée. Le masque de convolution peut être directement appliqué à la matrice des observations *O_{bt}* ou sur une grandeur dérivée de la matrice des observations choisie en fonction de l'opération maritime envisagée, par exemple la période des vagues si l'on cherche à étudier les phénomènes de roulis paramétriques.

L'étape de filtrage 74 est suivie d'une étape 76 de calcul de hauteur significative de groupe *H*_{*SG*,*t*} en chaque point (i,j), qui est une grandeur significative de l'énergie des vagues dont les points d'observation sont compris dans le domaine du masque de convolution P autour du point P_{i,j} associé au point associé à l'indice spatial (i,j) de la matrice des observations.

Selon une variante, le filtrage et le calcul de la hauteur significative sont effectués en une seule étape.

Les valeurs calculées de la hauteur significative de groupe sont comparées, lors d'une étape de comparaison 78, chacune, à un seuil de dangerosité S, associé à la grandeur caractéristique *H*_{*SG*,*t*} , préalablement calculé et mémorisé.

En cas de dépassement du seuil de dangerosité S par une valeur *H*_{*SG*,*t*} (*i*, *j*), l'étape 78 est suivie d'une étape 80 de propagation de la matrice contenant les valeurs de hauteur significative de groupe *H*_{*SG*,*t*} vers la plateforme maritime considérée.

En variante, plusieurs seuils de dangerosité peuvent être utilisés, chaque seuil de dangerosité ayant un niveau de confiance associé.

L'étape de propagation 80 met en œuvre la vitesse de groupe ${C}_{g} = \frac{g}{4 π} {T}_{p}$ pour propager les « vagues dangereuses ».

En variante, une autre vitesse de propagation dépendant du critère choisi est appliquée.

Selon une alternative, la vitesse de propagation calculée est ajustée en fonction des erreurs de propagation observées.

L'étape 78 est suivie d'autre part d'une étape 82 de mise à jour de l'instant temporel d'observation pris en considération, l'instant courant t étant mis à l'instant suivant tₛ=t+dt, où dt est la fréquence d'échantillonnage de mesure, et l'étape 82 est suivie de l'étape 72 préalablement décrite.

L'étape 80 est suivie d'une étape 84 de levée d'alerte à destination du système de commande de la plateforme maritime, par exemple sous forme d'affichage sur une interface graphique à destination d'un opérateur, lorsque la valeur caractéristique calculée dépasse le ou un des seuils de dangerosité.

Avantageusement, l'arrivée de groupes de vagues présentant un niveau de dangerosité par rapport à une opération effectuée sur une plateforme maritime est ainsi prévue, un préavis suffisant étant transmis de manière à ce que l'opérateur du système de commande puisse entreprendre une action corrective. La sécurité des opérations maritimes est ainsi augmentée.

## Revendications

1. Procédé d'amélioration de la sécurité de plateforme maritime, installée en mer ou naviguant en mer, comprenant une observation de vagues percutant ladite plateforme maritime, une opération de la plateforme maritime étant contrôlée par l'intermédiaire d'un système de commande, le procédé étant **caractérisé en ce qu'**il comporte des étapes de :
- acquisition (72) de valeurs d'élévation de la surface de la mer en une pluralité de points, permettant de caractériser au moins un groupe de vagues, une vague étant assimilée à une onde définie par une période et une amplitude,
- calcul (74, 76) d'au moins une grandeur caractéristique de chaque groupe de vagues,
- comparaison (78) de la grandeur caractéristique calculée à un seuil de dangerosité,
- si la comparaison indique un dépassement du seuil de dangerosité, levée d'alerte (84) destinée audit système de commande.

2. Procédé selon la revendication 1, **caractérisé en ce qu'**il comporte en outre une estimation (80) d'une durée de propagation du groupe de vagues jusqu'à une position de ladite opération de la plateforme maritime, et **en ce que** ladite levée d'alerte indique ladite durée de propagation.

3. Procédé selon la revendication 2, **caractérisé en ce que** la durée de propagation du groupe de vagues jusqu'à la position de ladite opération de la plateforme maritime est calculée en fonction d'une vitesse calculée, la vitesse calculée étant une vitesse de groupe ou une vitesse calculée en fonction de ladite grandeur caractéristique choisie et ajustée en fonction d'erreurs de propagation détectées.

4. Procédé selon l'une des quelconque des revendications 1 à 3, **caractérisé en ce que** la grandeur caractéristique est sélectionnée en fonction de ladite opération de la plateforme maritime.

5. Procédé selon l'une quelconque des revendications 1 à 4, **caractérisé en ce que** le calcul d'au moins une grandeur caractéristique comprend une acquisition d'une matrice d'observations à un instant temporel donné, chaque élément de la matrice d'observations étant égal à une valeur d'élévation au-dessus d'un niveau de référence de la surface de la mer, en un point d'observation (P_{i,j}) donné d'un quadrillage d'un domaine d'observations.

6. Procédé selon la revendication 5, **caractérisé en ce que** le domaine d'observation est rectangulaire, un des côtés du domaine d'observation étant colinéaire à une direction principale de propagation des vagues.

7. Procédé selon l'une des revendications 5 ou 6, **caractérisé en ce qu'**il comporte l'application d'un masque de convolution à ladite matrice d'observations.

8. Procédé selon la revendication 7, **caractérisé en ce qu'**il comporte une estimation (70) de spectre directionnel des vagues caractérisant la mer dans un voisinage de la plateforme maritime, et **en ce que** les dimensions du masque de convolution sont sélectionnées en fonction de paramètres du spectre directionnel.

9. Procédé selon l'une quelconque des revendications 7 ou 8, **caractérisé en ce qu'**il comporte le calcul (76) d'une matrice de hauteur significative de groupe dont chaque élément est associé à un point d'observation d'indice spatial donné, et a une valeur représentative de l'énergie des vagues dont les points d'observation sont compris dans un domaine spatial défini par le masque de convolution et centré sur ledit point d'observation.

10. Dispositif d'amélioration de la sécurité de plateforme maritime, installée en mer ou naviguant en mer, comprenant un module d'acquisition de données d'observation de vagues percutant ladite plateforme maritime, une opération de la plateforme maritime étant contrôlée par l'intermédiaire d'un système de commande, le dispositif étant **caractérisé en ce qu'**il comporte des modules adaptés à :
- acquérir (42) des valeurs d'élévation de la surface de la mer en une pluralité de points, permettant de caractériser au moins un groupe de vagues, une vague étant assimilée à une onde définie par une période et une amplitude,
- calculer (44) au moins une grandeur caractéristique de chaque groupe de vagues,
- comparer (48) la grandeur caractéristique calculée à un seuil de dangerosité,
- si la comparaison indique un dépassement du seuil de dangerosité, lever (56) une alerte destinée audit système de commande.

11. Programme d'ordinateur comportant des instructions de code qui, lorsqu'elles sont mises en œuvre par un ou plusieurs processeurs de calcul de dispositifs programmables mettent en œuvre un procédé selon l'une quelconque des revendications 1 à 9.

## Patentansprüche

1. Verfahren zum Verbessern der Sicherheit einer auf See installierten oder auf See fahrenden Meeresplattform, umfassend eine Beobachtung von Wellen, die auf die Meeresplattform auftreffen, wobei ein Betrieb der Meeresplattform mittels eines Steuersystems gesteuert wird, wobei das Verfahren **dadurch gekennzeichnet ist, dass** es die folgenden Schritte umfasst:
- Erfassen (72) von Höhenwerten der Oberfläche des Meeres an einer Vielzahl von Punkten, die es ermöglichen, mindestens eine Gruppe von Wellen zu charakterisieren, wobei eine Welle einer durch eine Periode und eine Amplitude definierten Welle gleichgesetzt wird,
- Berechnen (74, 76) von mindestens einer Kenngröße jeder Wellengruppe,
- Vergleichen (78) der berechneten Kenngröße mit einem Gefahrenschwellenwert,
- wenn der Vergleich ein Überschreiten des Gefahrenschwellenwerts angibt, Auslösen eines Alarms (84), der für das Kontrollsystem bestimmt ist.

2. Verfahren nach Anspruch 1, **dadurch gekennzeichnet, dass** es ferner eine Schätzung (80) einer Ausbreitungsdauer der Wellengruppe bis zu einer Position des Betriebs der Meeresplattform umfasst, und dass das Auslösen eines Alarms die Ausbreitungsdauer angibt.

3. Verfahren nach Anspruch 2, **dadurch gekennzeichnet, dass** die Ausbreitungsdauer der Wellengruppe bis zu der Position des Betriebs der Meeresplattform abhängig von einer berechneten Geschwindigkeit berechnet wird, wobei die berechnete Geschwindigkeit eine Gruppengeschwindigkeit oder eine Geschwindigkeit ist, die abhängig von der ausgewählten Kenngröße berechnet und abhängig von den festgestellten Ausbreitungsfehlern angepasst wird.

4. Verfahren nach einem der Ansprüche 1 bis 3, **dadurch gekennzeichnet, dass** die Kenngröße abhängig von dem Betrieb der Meeresplattform ausgewählt wird.

5. Verfahren nach einem der Ansprüche 1 bis 4, **dadurch gekennzeichnet, dass** die Berechnung mindestens einer Kenngröße eine Erfassung einer Beobachtungsmatrix zu einem gegebenen Zeitpunkt umfasst, wobei jedes Element der Beobachtungsmatrix gleich ist wie ein Höhenwert über einem Referenzniveau der Oberfläche des Meeres an einem gegebenen Beobachtungspunkt (P_{i,j}) eines Gitters eines Beobachtungsbereichs ist.

6. Verfahren nach Anspruch 5, **dadurch gekennzeichnet, dass** der Beobachtungsbereich rechteckig ist, wobei eine Seite des Beobachtungsbereichs kollinear mit einer Wellenausbreitungs-Hauptrichtung ist.

7. Verfahren nach einem der Ansprüche 5 oder 6, **dadurch gekennzeichnet, dass** es die Anwendung einer Faltungsmaske auf die Beobachtungsmatrix umfasst.

8. Verfahren nach Anspruch 7, **dadurch gekennzeichnet, dass** es eine Schätzung (70) eines Richtungsspektrums von Wellen umfasst, die das Meer in einer Nähe der Meeresplattform charakterisieren, und dass die Abmessungen der Faltungsmaske abhängig von Parametern des Richtungsspektrums gewählt werden.

9. Verfahren nach einem der Ansprüche 7 oder 8, **dadurch gekennzeichnet, dass** es die Berechnung (76) einer signifikante Höhenmatrix der Gruppe umfasst, wovon jedes Element mit einem Beobachtungspunkt mit gegebenem räumlichen Index und mit einem Wert assoziiert ist, der repräsentativ für die Energie der Wellen ist, deren Beobachtungspunkte in einem räumlichen Bereich enthalten sind, der durch die Faltungsmaske definiert und auf den Beobachtungspunkt zentriert ist.

10. Vorrichtung zum Verbessern der Sicherheit einer auf See installierten oder auf See fahrenden Meeresplattform, umfassend ein Erfassungsmodul von Beobachtungsdaten von Wellen, die auf die Meeresplattform auftreffen umfasst, wobei ein Betrieb der Seeplattform mittels eines Steuersystems gesteuert wird, wobei die Vorrichtung **dadurch gekennzeichnet ist, dass** sie Module umfasst, die zu Folgendem angepasst sind:
- Erfassen (42) von Höhenwerten der Oberfläche des Meeres an einer Vielzahl von Punkten, die es ermöglichen, mindestens eine Gruppe von Wellen zu charakterisieren, wobei eine Welle einer durch eine Periode und eine Amplitude definierten Welle gleichgesetzt wird,
- Berechnen (44) von mindestens einer Kenngröße jeder Wellengruppe,
- Vergleichen (48) der berechneten Kenngröße mit einem Gefahrenschwellenwert,
- wenn der Vergleich ein Überschreiten des Gefahrenschwellenwerts angibt, Auslösen (56) eines Alarms, der für das Kontrollsystem bestimmt ist.

11. Computerprogramm, umfassend Code-Anweisungen, die, wenn sie von einem oder mehreren Rechenprozessoren von programmierbaren Vorrichtungen implementiert werden, ein Verfahren nach einem der Ansprüche 1 bis 9 implementieren.

## Claims

1. Method for improving the safety of a maritime platform, installed at sea or navigating at sea, comprising an observation of sea waves striking the maritime platform, an operation of the maritime platform being controlled via a control system, wherein the method is **characterized in that** it comprises steps of:
- acquiring (72) elevation values of the sea surface at a plurality of points, making it possible to characterize at least one wave group, a sea wave being likened to a wave defined by a period and an amplitude,
- calculating (74, 76) at least one characteristic quantity of each wave group,
- comparing (78) the calculated characteristic quantity with a hazard threshold,
- if the comparison indicates the hazard threshold is crossed, raising an alert (84) intended for the control system.

2. Method according to claim 1, **characterized in that** it further comprises estimating (80) a propagation time of the wave group to a position of the operation of the maritime platform, and **in that** the alert raising indicates the propagation time.

3. Method according to claim 2, **characterized in that** the propagation time of the wave group to the position of the operation of the marine platform is calculated as a function of a calculated speed, wherein the calculated speed is a speed of group, or a speed calculated according to the characteristic quantity selected and adjusted according to detected propagation errors.

4. Method according to any one of the claims 1 to 3, **characterized in that** the characteristic quantity is selected according to the operation of the maritime platform.

5. Method according to any one of the claims 1 to 4, **characterized in that** the calculation of at least one characteristic quantity comprises the acquisition of a matrix of observations at a given time instant, each element of the matrix of observations being equal to an elevation value above a reference level of the sea surface at a given point of observation (P_{i,j}) of a grid of an observation area.

6. Method according to claim 5, **characterized in that** the observation area is rectangular, wherein one side of the observation area is collinear with a main direction of sea wave propagation.

7. Method according to one of the claims 5 or 6, **characterized in that** it comprises the application of a convolution mask to the observation matrix.

8. Method according to claim 7, **characterized in that** it comprises estimating (70) the directional spectrum of the sea waves characterizing the sea in a vicinity of the maritime platform, and **in that** the dimensions of the convolution mask are selected as a function of the directional spectrum parameters.

9. Method according to any one of the claims 7 or 8, **characterized in that** it comprises the calculation (76) of a matrix of significant group height of which each element is associated with an observation point of given spatial index, and has a value representative of the sea wave energy whose observation points are included in a spatial area defined by the convolution mask and centered on said observation point.

10. Device for improving the safety of a maritime platform, installed at sea or navigating at sea, comprising a module for acquiring observation data of sea waves striking the maritime platform, an operation of the maritime platform being controlled via a control system, the device being **characterized in that** it comprises modules adapted to:
- acquire (42) elevation values of the sea surface at a plurality of points, making it possible to characterize at least one wave group, wherein a sea wave is likened to a wave defined by a period and an amplitude,
- calculate (44) at least one characteristic quantity of each wave group,
- compare (48) the characteristic quantity calculated with a hazard threshold,
- wherein, if the comparison indicates the hazard threshold is crossed, to raise (56) an alert intended for the control system.

11. Computer program comprising code instructions which, when implemented by one or more programmable device processors implement a method according to any one of the claims 1 to 9.
